# EUROPÄISCHE PATENTSCHRIFT

(11) **EP 3 774 189 B1**
(45) Veröffentlichungstag und Bekanntmachung des Hinweises auf die Patenterteilung: **14.06.2023**
(21) Anmeldenummer: 19714627.7
(22) Anmeldetag: 28.03.2019
(51) Int. Cl.: B25H 3/00

(54) **WERKZEUGTRÄGER**
TOOL CARRIER
PORTE-OUTIL

(30) Priorität: 28.03.2018 DE 202018101743 U
(43) Veröffentlichungstag der Anmeldung: 17.02.2021
(73) Patentinhaber: Dagn, Josef, 6345 Kössen (AT)
(72) Erfinder: Dagn, Josef, 6345 Kössen (AT)
(74) Vertreter: Rings, Rolf
(86) Internationale Anmeldenummer: PCT/EP2019/057893
(87) Internationale Veröffentlichungsnummer: WO 2019/185816

(56) Entgegenhaltungen:
- DE-U1- 20 120 967
- DE-U1-202004 013 804
- DE-U1-202013 004 648
- DE-U1-202013 105 620
- US-A- 4 119 044
- US-A- 4 976 450
- US-A1- 2005 062 244
- US-A1- 2010 295 430
- US-A1- 2013 026 120
- US-A1- 2015 267 847
- US-B1- 7 367 571
- US-B2- 8 157 337

## Beschreibung

Die Erfindung betrifft einen mobilen Werkzeugträger insbesondere für den Einsatz in Werkstätten.

Im Stand der Technik sind verschiedene mobile Werkzeugträger mit einer auf Rollen fahrbaren Basis zur Aufnahme von Werkzeugen und Zubehör für eine Bearbeitung an mobilen Arbeitsplätzen bekannt. Aus US 7,367,571 B1 ist beispielsweise ein mit zweit Rollen fahrbarer Werkzeugträger bekannt, bei welchem an einer Basis zwei seitlich aufragende säulenförmige Einzelträger vorgesehen sind, die zum einen Halteschienen für Schubladen oder Maschinenteile sowie zum anderen zusätzliche Halterungen für Werkzeuge umfassen. Dieser Werkzeugträger ist jedoch von den Seiten her vollständig offen und bietet nur eine geringe Stabilität bei schweren Gegenständen oder Werkzeugkästen und ist bei bestimmten Anwendung der Bearbeitung auf der Arbeitsplatte nicht hinreichend stabil.

Aus DE 20 2013 105 620 U1 ist ein Werkzeugwagen in Form eines schrankförmigen Werkzeugwagens mit Rollen bekannt, der mit einer Solarplatte zur Energieversorgung versehen ist. Dieser schrankartige Werkzeugwagen weist verschiedene Schubladen und mit Türen verschließbare Schrankfächer auf sowie eine seitliche Halterung für die Aufnahme der Solarplatte.

Das US-Patent 4,976,450 wiederum betrifft einen ebenfalls auf vier Rollen fahrbaren Werkzeugkasten, welcher mit einer zentralen Schranktür mit Halterungen für Werkzeuge sowie einer Vielzahl von Einzelschubladen, die mit Schienen im Inneren einer schrankförmigen Aufnahme montiert sind, versehen ist. An der Arbeitsplatte sind zwei Leuchten an jeweiligen Eckbereichen der Arbeitsplatte vorgesehen.

US 2013/0026120 A1 betrifft einen Materialhalter mit einer auf allen Seiten gitterartigen Struktur, bei welchem an einer kastenartigen Gitterstruktur mehrere Aufnahmen oder Haken zur Halterung und Befestigung von Werkzeugen, Materialien, Hilfsmitteln etc. vorgesehen sind, wobei dieser Gitterwagen auf Rollen verschiebbar ausgebildet ist.

Vor diesem Hintergrund ist es die Aufgabe der vorliegenden Erfindung, einen mobilen Werkzeugträger mit einer auf Rollen verfahrbaren Basis zur Aufnahme eines Werkzeugkastens vorzusehen, welcher eine größere Vielseitigkeit in der Anwendung und Anpassungsfähigkeit bei stabilerer Form als bisher bietet und bei dem die Werkzeugkästen und Zubehörteile sicher und geschützt aufgenommen sind und auch eine flexible Austauschbarkeit der einzelnen Werkzeuge sowie insgesamt eines Werkzeugkastens ermöglicht wird.

Diese Aufgabe wird mit einem mobilen Werkzeugträger mit den Merkmalen des Anspruchs 1 gelöst. Vorteilhafte Ausgestaltungen und Weiterbildungen sind Gegenstand der abhängigen Ansprüche.

Nach einem Aspekt der Erfindung weist der Werkzeugträger eine auf Rollen verfahrbare Basis in der Form einer Platte oder eines Rahmens auf, auf der ein handelsüblicher Werkzeugkasten angeordnet werden kann, wobei in einem Abstand über der Basis eine Arbeitsplatte angebracht ist, die direkt auf dem Werkzeugkasten angebracht oder in einem Abstand von der Oberfläche des Werkzeugkastens an dem Werkzeugträger angebracht sein kann. Auf wenigstens einer Seite der Basis ist wenigstens ein vorzugsweise stangenförmiger Einzelträger für Werkzeuge und/oder Zubehör angebracht, der senkrecht von der Basis ausgehend sich vorzugsweise über die Höhe der Arbeitsplatte erstreckt. Der Einzelträger kann sich auch nur bis zur Höhe der Arbeitsplatte erstrecken.

Der so ausgebildete Werkzeugträger mit Arbeitsplatte bildet einen mobilen Arbeitsplatz, der mit allen für die jeweiligen Arbeitsvorgänge erforderlichen Werkzeugen ausgestattet werden kann.

Vorteilhafterweise ist auf gegenüberliegenden Seiten des Werkzeugträgers jeweils ein Einzelträger vorgesehen. Zwischen den Einzelträgern sind vorteilhafterweise über der Arbeitsplatte Verkleidungsflächen mit Einrichtungen zum Halten von Werkzeugen undloder Zubehör vorgesehen.

Von Vorteil ist es ferner, auch an der Basis Seitenflächen vorzusehen, die mit der Arbeitsplatte einen kastenförmigen Aufbau zur Aufnahme eines Werkzeugkastens bilden und an denen auf den Außenseiten weitere Halteeinrichtungen für Werkzeuge und Zubehör vorgesehen werden.

Auf der Rückseite des auf der Basis ausgebildeten kastenförmigen Aufbaus ist ein vorzugsweise durch ein Rollo verschließbarer Aufnahmeraum ausgebildet, in dem elektrisch betriebene Werkzeuge angeordnet werden können, wobei in dem getrennten kastenförmigen Aufnahmeraum elektrische Anschlüsse vorgesehen sind.

An den stangenförmigen Einzelträgern sind zweckmäßigerweise Halter für Werkzeuge und/oder Zubehör angebracht, die vorzugsweise verdrehbar und in der Höhe verstellbar an den Einzelträgern angebracht sind. Im Falle von rohrförmigen Einzelträgern sind die Halter vorzugsweise ringförmig ausgebildet, wobei die Ringhalter durch Klemmeinrichtungen in der jeweils eingestellten Stellung am Einzelträger festklemmbar sind.

Am oberen Abschnitt von Einzelträgern, die sich über die Arbeitsplatte nach oben erstrecken, können vorteilhafterweise Kabel- bzw. Leitungsrollen für flexible Versorgungsleitungen angebracht werden, so dass sie den Arbeitsbereich nicht stören.

Von Vorteil ist es weiterhin, auf einem Flächenabschnitt zwischen den oberen Enden der Einzelträger Werkzeughalter vorzusehen, die beispielsweise druckluftbetriebene Werkzeuge aufnehmen können, wobei eine Druckluftversorgungsleitung zu den über der Arbeitsplatte angebrachten Werkzeughaltern führt, vorzugsweise zusammen mit einer elektrischen Versorgungsleitung.

Zur Vergrößerung des Arbeitsbereichs des mobilen Werkzeugträgers werden die Versorgungsleitungen für Druckluft und Strom zwischen Werkzeugträger und einer Wand- oder Deckenmontage vorgesehen, die verdrehbar bzw. schwenkbar an der Wand oder an der Decke eines Arbeitsraums angebracht sind.

Die Arbeitsplatte am Werkzeugträger kann fest an diesem montiert sein, vorzugsweise ist sie nach vorne ausziehbar oder über ein Lenkergestänge nach vorne versetzbar am Werkzeugträger angebracht, so dass an der Arbeitsplatte bequem auch von einem Rollstuhl aus gearbeitet werden kann.

Vorzugsweise ist die Arbeitsplatte auch höhenverstellbar am Werkzeugträger angebracht, beispielsweise durch Hubzylinder.

An einem der Einzelträger wird zur Ergänzung des Arbeitsplatzes ein Schraubstock auf einer radial von dem Einzelträger abstehenden Abstützung angeordnet, wobei eine schräg vom äußeren Rand der Abstützung zum Einzelträger verlaufende Stützstrebe eine Versteifung der Abstützung des Schraubstocks bildet. An beiden Enden der Abstützung und der Strebe sind verstellbare Ringhalter vorgesehen, mittels denen der Schraubstock in der Höhe am Einzelträger verstellbar und um diesen verschwenkbar ist. Vorzugsweise ist jeder der Ringhalter mit einer Klemmeinrichtung versehen, um den Schraubstock in der gewünschten Arbeitsposition zu fixieren.

Die am Werkzeugträger anbringbaren Werkzeughalter können auf das jeweilige Arbeitsgerät abgestimmt ausgebildet werden. Beispielsweise können in Längsrichtung geschlitzte Hülsen als Werkzeughalter vorgesehen werden, in die beispielsweise eine Handbohrmaschine einsteckbar ist. Vorzugsweise sind die Seitenflächen am Werkzeugträger als Lochbleche ausgeführt, so dass verschiedene Halter für Werkzeuge und Zubehör eingehängt werden können.

Beispielsweise Ausführungsformen der Erfindung werden nachfolgend anhand der Zeichnung näher erläutert. Es zeigen
- Fig. 1: in einer perspektivischen Seitenansicht schematisch den Aufbau des Werkzeugträgers ohne Werkzeuge,
- Fig. 2: eine perspektivische Seitenansicht des Werkzeugträgers mit Werkzeugen,
- Fig. 3: eine perspektivische Ansicht von der gegenüberliegenden Seite in Fig. 2,
- Fig. 4: eine Ansicht eines durch ein Rollo verschließbaren Aufbewahrungsbereichs auf der Rückseite des Werkzeugträgers,
- Fig. 5: eine schematische Darstellung mit zwei stabförmigen Einzelträgern beiderseits des Werkzeugträgers,
- Fig. 6: den unteren Teil des Werkzeugträgers in einer perspektivischen Ansicht von vorne mit Erläuterungen des Arbeitsbereichs in Fig. 6a bis 6c, mit schematischer Darstellung der Montage der Versorgungsleitungen im Zusammenhang mit dem Arbeitsbereich des Werkzeugträgers,
- Fig. 7: eine weitere Ausführungsform in der Ansicht wie in Fig. 1, und
- Fig. 8: eine Seitenansicht einer abgewandelten Ausführungsform.

Fig. 1 zeigt in einer perspektivischen Vorderansicht schematisch eine Ausführungsform eines mobilen Werkzeugträgers 1 ohne Werkzeuge. Auf einer Basis in Form einer Platte oder eines Rahmens 1.1 mit Rollen 1.2 auf der Unterseite ist ein nach vorne offener kastenförmiger Aufbau 1a mit Seitenwänden 1.8 angeordnet, dessen obere Seite eine Arbeitsplatte bzw. eine Werkbank bildet. Über der Werkbank 1.3 ist in deren hinterem Bereich eine Wand 1.4 angeordnet, deren oberer Bereich 1.41 nach vorne geneigt bzw. abgewinkelt ist. Beiderseits des kastenförmigen Aufbaus 1a mit der Werkbank 1.3 ist jeweils ein stangenförmiger Einzelträger 1.5 und 1.6 angeordnet. Diese stangenförmigen Einzelträger erstrecken sich von der Basisplatte 1.1, die auch als Rahmen ausgebildet sein kann, bis zum oberen Ende der Rückwand 1.4, wobei die Einzelträger die Rückwand 1.4 abstützen. Im unteren Bereich ist auf der Rückseite des kastenförmigen Aufbaus 1a ein flacher kastenförmiger Aufbau 1b angeordnet, der anhand der Fig. 3 und 4 näher erläutert wird.

Der auf der Vorderseite offene kastenförmige Aufbau 1a des Werkzeugträgers 1 dient zur Aufnahme eines an sich bekannten Werkzeugkastens W mit Schubfächern S, der in verschiedenen Größen im Handel erhältlich ist.

In der Darstellung der Fig. 1 ist der Arbeitsbereich seitlich an der Werkbank 1.3 offen. Es können auch Seitenwände 1.7 vorgesehen sein, an denen einzelne Werkzeuge aufgehängt werden können, wie dies Fig. 2 zeigt. Die Seitenwände 1.7 bilden mit der Rückwand einen kastenförmigen Aufbau 1a'.

Fig. 2 zeigt eine solche Ausführungsform mit Seitenwänden 1.7, die sich etwa über die Hälfte der Werkbank 1.3 von der Rückwand aus erstrecken. Weiterhin zeigt Fig. 2 auf der Oberseite des Werkzeugträgers 1 einen Aufnahmebereich 2 für mit Druckluft- oder Elektroantrieb versehene Werkzeuge, die durch entsprechende Leitungen für Druckluft und Strom mit Antriebsenergie versorgt werden. Der Aufnahmebereich 2 über dem Arbeitsbereich der Arbeitsplatte 1.3 ist bei dem Ausführungsbeispiel in Fig. 2 durch eine Platte 2.1 ausgebildet, die am oberen Ende der beiden Einzelträger 1.5 und 1.6 etwa horizontal befestigt ist. Auf der Platte 2.1 ist bei dem dargestellten Ausführungsbeispiel eine Leiste 2.2 mit Anschlüssen für Druckluft angeordnet, wobei ein Druckluft-Spiralschlauch 3 zur Erläuterung zu einem Werkzeug 3a führt, das in der Darstellung der Fig. 2 seitlich in einen Halter am Einzelträger 1.6 von Hand eingesteckt wird.

Auf der Vor- und Rückseite der Platte 2.1 sind plattenförmige Haltebereiche 2.3 und 2.4 angebracht, die bei diesem Ausführungsbeispiel durch abgewinkelte obere Ränder Hülsen 2.5 tragen, in die durch Druckluft betriebene Werkzeuge wie das Werkzeug 3a zur Aufbewahrung eingesteckt werden können, wie dies bei 4a angedeutet ist, wobei dieses Werkzeug 4a durch eine Druckluftleitung 4 mit Antriebsenergie versorgt wird wie das Werkzeug 3a durch die Leitung 3.

Mit 5 ist in Fig. 2 an dem oberen Aufnahmebereich 2 eine Beleuchtungseinrichtung für den Arbeitsbereich auf der Werkbank 1.3 angedeutet. Die vorzugsweise stabförmige Beleuchtungseinrichtung 5 kann verschwenkbar um Werkzeugträger 1 angebracht sein, so dass sie nach vorne über die Werkbank 1.3 verschwenkt werden kann, insbesondere, wenn die Werkbank 1.3 nach vorne ausziehbar ist.

Auf der Vorderseite der Platte 2.3 des oberen Aufnahmebereichs 2 kann beispielsweise ein Regler 6 zum Einstellen der Druckluftzufuhr vorgesehen sein sowie weitere Schalter wie bei 6a angedeutet.

Anstelle der Platte 2.1 kann das obere Ende der Rückwand 1.4 auch etwa rechtwinklig abgewinkelt sein, so dass durch den abgewinkelten Bereich die Platte 2.1 gebildet wird.

Bei dem dargestellten Ausführungsbeispiel sind die beiden Einzelträger 1.5 und 1.6 als Rohre oder Rundstäbe ausgebildet, auf denen in Abständen ringförmige Halter 40 vorzugsweise in der Höhe verstellbar und festklemmbar angeordnet sind. Bei 7 ist ein mit einem Klemmhebel 7a versehener ringförmiger Halter wiedergegeben, an dem eine schräg verlaufende Stützstrebe 7.1 befestigt ist, die eine horizontal angeordnete Platte 7.2 abstützt, die wiederum über einen mit einem Klemmhebel 8a versehenen ringförmigen Halter 8 am Einzelträger 1.5 befestigt ist. Diese Platte 7.2 trägt einen Schraubstock 9, wobei die beiden Halter 7 und 8 nach Lösen der Klemmhebel mit dem Schraubstock 9 verschwenkbar und in der Höhe verstellbar sind.

Bei 10 ist in Fig. 2 ein elektrisch betriebenes Schleifgerät (Flex) angedeutet, das in einer Hülse 11 eingesteckt ist, die schräg am Einzelträger 1.5 durch eine entsprechende ringförmige Halterung befestigt ist. Die Hülse 11 weist auf der Unterseite einen Schlitz 11c auf, durch den das Kabel 11a geführt werden kann. Das Kabel 11a verläuft über eine Aufrolleinrichtung 11b zu einer Steckerleiste 12, die seitlich an dem kastenförmigen Aufbau 1a angebracht ist.

Die Aufrolleinrichtung 11b kann in an sich bekannter Weise eine federbeaufschlagte Aufrolleinrichtung sein.

In Fig. 2 sind am Einzelträger 1.5 mehrere übereinander angeordnete ringförmige Halter 40 vorgesehen, die so ausgebildet sind, dass verschiedene Werkzeuge oder Werkzeugeinrichtungen an diesen Haltern 40 angebracht werden können.

Fig. 3 zeigt in einer perspektivischen Ansicht der Rückseite des Werkzeugträgers 1 den Einzelträger 1.6 in Rohrform, auf dem über einen Ringhalter lediglich eine Hülse 11 zur Aufbewahrung einer elektrisch betriebenen Bohrmaschine 13 vorgesehen ist. Es können weitere Halter für Werkzeuge auf dem rohrförmigen Einzelträger 1.6 angeordnet sein wie Fig. 2 zeigt.

An dem auf der Oberseite angebrachten plattenförmigen Halter 2 zur Aufnahme der permanent mit Druckluft undloder Strom versorgten Geräte sind zwei Aufroller 14 und 15 für eine Druckluftleitung 14a bzw. ein Stromkabel 15a vorgesehen, deren Anschlüsse anhand der Fig. 6 näher erläutert werden.

Bei 16 ist in Fig. 3 ein Stromkabel-Aufroller für eine zusätzliche Verlängerung des Elektroanschlusses angedeutet.

Fig. 3 zeigt ein von der Steckerleiste 12 ins Innere des kastenförmigen Aufbaus 1b führendes Stromkabel 16. Somit können die Ladegeräte im kastenförmigen Aufbau 1b auf der Rückseite des Werkzeugträgers 1 von außen durch den Schalter der Steckerleiste 12 aktiviert werden.

Fig. 4 zeigt eine Ansicht des kastenförmigen Aufbaus 1b, dessen Unterseite vorzugsweise offen ist, wobei in diesem kastenförmigen Aufbau 1b verschiedene Geräte wie Schleifmaschinen 10 und Bohrmaschinen 13 aufbewahrt werden können durch Einhängen an entsprechenden Haltern an der Rückwand des Aufbaus. Bei 17 ist ein Ladegerät für Geräte bezeichnet, deren Akku aufzuladen ist. Bei 18 sind Einzelstecker angedeutet.

Über dem kastenförmigen Aufbau 1b ist ein Rollokasten 1c angeordnet. Durch das nach unten ausziehbare Rollo kann die offene Seite des kastenförmigen Aufbaus 1b geschlossen und vorzugsweise abgesperrt werden, so dass nach Abschluss der Arbeiten die einzelnen Geräte verschlossen und die mit Akku betriebenen Geräte wieder aufgeladen werden können.

Fig. 5 zeigt in einer schematischen Ansicht die beiden Einzelträger 1.5 und 1.6, auf denen unterschiedliche Einrichtungen mittels ringförmiger Halter 40 angebracht sind. Am Einzelträger 1.5 ist der in Fig. 2 wiedergegebene Schraubstock 9 verschwenkt wiedergegeben, wobei durch einen Doppelpfeil der Schwenkbereich über etwa 180° in der Horizontalen angedeutet ist.

Unter dem Schraubstock 9 sind zwei Hülsen 11 (Fig. 2) nebeneinander angeordnet, die beide an einem Ringhalter 7 an dem Einzelträger 1.5 befestigt sind und aus einer geschlitzten Hülse bestehen, die beim Einstecken eines Gerätes auch aufgeweitet werden kann.

Über dem Schraubstock 9 ist über einen Ringhalter 40 ein Magnetteller 18 angebracht, der zum temporären Halten von Schrauben, Nägeln und dgl. sowie einzelnen Werkzeugen wie Bohrern u.s.w. dient.

Am Einzelträger 1.6 ist im unteren Bereich die in Fig. 3 wiedergegeben Hülse 11 zur Aufnahme einer elektrischen Bohrmaschine oder dgl. angedeutet, die an einem Ringhalter 40 befestigt ist. Bei 19 ist ein zusätzlicher Kabelaufroller angedeutet, der über zwei Ringhalter 40 an dem Einzelträger 1.6 vorzugsweise verdrehbar befestigt ist.

Bei 20 ist ein Griff angedeutet, der über einen Ringhalter an dem Einzelträger 1.6 befestigt ist. Anhand dieses Griffes 20 kann der gesamte Werkzeugträger 1 auf den Rollen 1.2 verschoben werden.

Alle Ringhalter sind vorzugsweise verdrehbar auf den Einzelträgern 1.5 und 1.6 angeordnet, so dass sie in die jeweils geeignete Stellung verdreht und gegebenenfalls festgeklemmt werden können.

Fig. 6 zeigt eine Ausführungsform des verfahrbaren Werkzeugträgers 1, wobei im Wesentlichen nur der untere Teil des in Fig. 2 und 3 wiedergegebenen Aufbaus ohne Arbeitsplatte wiedergegeben ist. Auf der Basisplatte 1.1 ist ein Werkzeugkasten W angeordnet und in dem darüber ausgebildeten, kastenförmigen Aufbau 1a sind verschiedene Einrichtungen am Werkzeugträger 1 angebracht. Mit 21 ist eine Leiste mit Anschlüssen für Druckluft bezeichnet. Mit 22 ist ein Wasserabscheider und mit 23 ein Öler (eine Ölzugabeeinrichtung) bezeichnet, die durch eine Druckluftleitung 22a miteinander verbunden sind. Die Druckluftleitung 14a vom Schlauchaufroller 14 führt über den Wasserabscheider 22 zum Öler 23 und vom Öler in die Verteilerleiste 21. Die Verteilerleiste ist mit einer Trenneinrichtung 21a ausgestattet, so dass ölfreie und ölhaltige Luft zum Einsatz kommen kann.

Bei dem vereinfachten Werkzeugträger 1 in Fig. 6 sind die Aufroller 14 und 15, die in Fig. 3 über der Werkbank 1.3 angeordnet sind, am Einzelträger 1.5 montiert, wobei die Leitungen 14a und 15a zu einer Einrichtung 24 führen, die eine Zugentlastung für diese Leitungen 14a und 15a darstellt und im Einzelnen in Fig. 6a wiedergegeben ist.

Die beiden Leitungen 14a und 15a für Druckluft und Strom sind durch jeweils eine Hülse bzw. Leitungsführung 25 geführt, die an den gegenüberliegenden Ende einer Strebe 26 befestigt sind. Diese Strebe 26 ist an einem plattenförmigen, drehbaren Element 27 befestigt, das um einen Zapfen 28 verdrehbar ist, wie durch einen Doppelpfeil in Fig. 6a angedeutet.

Dieses plattenförmige Element 27 kann beispielsweise bei einer Deckenmontage um den an der Decke montierten Drehzapfen 28 verdrehbar sein, wobei sich die einzelnen Leitungen 14a und 15a in den Hülsen 25 ebenfalls verdrehen können, wie der Doppelpfeil in Fig. 6a zeigt.

Fig. 6b zeigt schematisch den Aktionsradius des Werkzeugträgers 1 bei einer Deckenmontage der Schwenkeinrichtung 24, wobei sich bei einer Leitungslänge von etwa 12 m zwischen Schwenkeinrichtung 24 und Werkzeugträger 1 ein Aktionskreis A mit einem Durchmesser von ca. 24 m ergibt.

Fig. 6a zeigt einen an dem plattenförmigen Element 27 befestigten Winkel 29, der für eine Wandmontage der Schwenkeinrichtung 24 vorgesehen werden kann.

Fig. 6c zeigt einen über 180° sich erstreckenden Aktionsradius A des mobilen Werkzeugträgers 1 bei einer Wandmontage, während bei einer Deckenmontage nach Fig. 6b ein Aktionsbereich über 360° möglich ist.

Es sind verschiedene Abwandlungen der beschriebenen Ausführungsformen eines mobilen bzw. verfahrbaren Werkzeugträgers 1 mit Arbeitsplatte 1.3 möglich. Beispielsweise können die beiden Einzelträger 1.5 und 1.6 anstelle einer Rohrform auch eine flächige Form aufweisen.

Es können weitere Halter für Werkzeuge oder Zubehör an den einzelnen Bereichen des Werkzeugträgers 1 angebracht sein, der sowohl Flächenelemente bei 1.4 und 1.7 aufweist als auch stangenförmige Elemente 1.5 und 1.6.

An den Flächenelementen können Ausstanzungen 30 vorgesehen sein, wie sie in Fig. 3 an der Rückwand 1.4 angedeutet sind. Die Ausstanzungen 30 entsprechen den Durchbrechungen an Werkzeugtafeln, an denen verschiedene Werkzeuge mittels Haken oder dgl. an den Ausstanzungen 30 gehalten sind.

Die Flächen an dem Werkzeugträger 1 wie beispielsweise die Rückseite 1.4 und die Seitenflächen 1.7 werden vorzugsweise durch Lochblechplatten ausgebildet, so dass keine speziellen Ausstanzungen 30 vorgesehen werden müssen.

Fig. 7 zeigt eine abgewandelte Ausführungsform des Werkzeugträgers 1, wobei anstelle des kastenförmigen Aufbaus 1a lediglich eine Bodenplatte bzw. ein Rahmen 1.1 vorgesehen ist, an der bzw. dem die Rollen 1.2 angebracht sind. Auf der Bodenplatte 1.1 kann ein handelsüblicher Werkzeugkasten W angeordnet werden, der vorzugsweise verschließbare Schubladen S aufweist. Auf dem Werkzeugwagen W kann eine Arbeitsplatte 1.3 aufgebracht werden, wie sie in Fig. 1 angedeutet ist. Anstelle der in Fig. 1 offenen Seiten an der Arbeitsplatte 1.3 sind in Fig. 7 Seitenwände 1.7 vorgesehen, die vorzugsweise aus Lochblech bestehen, an dem Halter für Werkzeuge angebracht werden können. Der untere Teile des Werkzeugträgers 1 in Fig. 7 ist seitlich offen, so dass ein Werkzeugkasten W frei zwischen den Einzelträgern 1.5 und 1.6 angeordnet wird, wie dies als Beispiel Fig. 6 zeigt. Die oberen Enden der Einzelträger 1.5 und 1.6 sind durch eine Verbindungsstrebe 1.9 miteinander verbunden.

Fig. 8 zeigt eine abgewandelte Ausführungsform, bei der die Rückwand 1.4 im oberen Teil etwa rechtwinklig abgewinkelt ist und eine Auflagefläche 1.42 bildet zwischen den beiden Einzelträgern 1.5 und 1.6, so dass auf dieser Verkleidungsfläche 1.42 des durch die Seitenwände 1.7 begrenzten Arbeitsbereichs 1a' Werkzeuge und Zubehör montiert werden können, wie dies Fig. 3 zeigt.

Bei 1.3 ist in Fig. 8 eine Arbeitsplatte wiedergegeben, die zwischen den Einzelträgern 1.5 und 1.6 bei diesem Ausführungsbeispiel befestigt ist.

Die Arbeitsplatte 1.3 kann nach vorne ausziehbar am Werkzeugträger 1 angebracht sein.

Nach einer weiteren Ausführungsform kann die Arbeitsplatte 1.3 über ein nicht dargestelltes Lenkergestänge oder über Hubzylinder auch in der Höhe verstellbar am Werkzeugträger 1 angebracht sein.

Zusätzlich zu den beiden Einzelträgern 1.5 und 1.6 können z.B. parallel zu diesen weitere Einzelträger vorgesehen werden. Beispielsweise kann an einem solchen seitlichen Doppelträger ein weiterer Werkzeugkasten mittels Ringhaltern 40 am Werkzeugträger 1 außerhalb des kastenförmigen Aufbaus 1a (Fig. 1) angebracht werden.

Der Schraubstock 9 kann auch direkt an der Arbeitsplatte 1.3 befestigt werden, insbesondere wenn diese als massive Werkbank ausgebildet ist.

Eine verschwenkbare oder verstellbare Leuchte kann vorteilhafterweise auch abnehmbar am Werkzeugträger 1 angebracht werden, so dass auch in einem größeren Abstand vom Werkzeugträger mit Beleuchtung gearbeitet werden kann.

## Patentansprüche

1. Mobiler Werkzeugträger (1), umfassend
eine auf Rollen (1.2) verfahrbare Basis (1.1) zur Aufnahme eines Werkzeugkastens (W), und
eine in einem Abstand über der Basis (1.1) angebrachte Arbeitsplatte (1.3),wobei auf wenigstens einer Seite der Basis (1.1) ein sich senkrecht von der Basis aus erstreckender Einzelträger (1.5, 1.6) für Werkzeuge undloder Zubehör angebracht ist,
**dadurch gekennzeichnet, dass**
zwischen zwei stangenförmigen Einzelträgern (1.5, 1.6) auf gegenüberliegenden Seiten Verkleidungsflächen (1.4, 1.7) mit Einrichtungen (30) zum Halten von Werkzeugen undloder Zubehör vorgesehen sind,
und dass an der Basis (1.1) Seitenwände (1.8) vorgesehen sind, die mit der Arbeitsplatte (1.3) einen kastenförmigen Aufbau (1a) zur Aufnahme eines Werkzeugkastens (W) bilden.

2. Werkzeugträger nach Anspruch 1, wobei auf der Rückseite ein Aufnahmeraum (1b) für elektrisch betriebene Werkzeuge (10, 13) vorgesehen ist, in dem elektrische Anschlüsse (17, 18) vorgesehen sind.

3. Werkzeugträger nach Anspruch 1 oder 2, wobei an stangenförmigen Einzelträgern (1.5, 1.6), die sich über die Arbeitsplatte (1.3) erstrecken, Halter (7, 8) für Werkzeuge undloder Zubehör vorzugsweise verdrehbar und in der Höhe verstellbar angebracht sind.

4. Werkzeugträger nach einem der vorhergehenden Ansprüche, wobei am oberen Abschnitt der Einzelträger (1.5, 1.6) über der Arbeitsplatte (1.3) Kabel- bzw. Leitungsroller (14, 15) für Versorgungsleitungen (14a, 15a) angebracht sind.

5. Werkzeugträger nach einem der vorhergehenden Ansprüche, wobei auf einem Flächenabschnitt (2) zwischen den oberen Enden der Einzelträger (1,5, 1.6) Werkzeughalter angebracht sind.

6. Werkzeugträger nach einem der vorhergehenden Ansprüche, wobei Versorgungsleitungen (14a, 15a) für Druckluft und Strom zwischen dem Werkzeugträger (1) und einer Wand- oder Deckenmontage (24) verlaufen, die verdrehbar bzw. schwenkbar an der Wand oder an der Decke eines Arbeitsraumes angebracht sind.

7. Werkzeugträger nach einem der vorhergehenden Ansprüche, wobei die Arbeitsplatte (1.3) ausziehbar und/oder höhenverstellbar am Werkzeugträger (1) angebracht ist.

8. Werkzeugträger nach einem der vorhergehenden Ansprüche, wobei an einem Einzelträger (1.5, 1.6) ein Schraubstock (9) auf einer Abstützeinrichtung angebracht ist, die eine horizontal an dem Einzelträger angebrachte Platte (7.2) und eine vom freien Ende der Platte (7.2) schräg zum Einzelträger (1.5) verlaufende Stützstrebe (7.1) aufweist, wobei die Platte und die Stützstrebe jeweils mit einem Halter (7, 8) am Einzelträger abgestützt sind.

9. Werkzeugträger nach einem der vorhergehenden Ansprüche, wobei eine vorzugsweise stabförmige Beleuchtungseinrichtung am Werkzeugträger verschwenkbar und verstellbar angebracht ist.

10. Werkzeugträger nach einem der vorhergehenden Ansprüche, wobei vorzugsweise an einem am oberen Ende der Einzelträger verlaufenden Querträger Druckluftregler, Manometer und dgl. Einstelleinrichtungen bzw. Überwachungseinrichtungen für druckluftbetriebene Werkzeuge vorgesehen sind.

## Claims

1. Mobile tool carrier (1), comprising
a base (1.1) movable on rollers (1.2), for receiving a tool box (W), and
a work plate (1.3) mounted at a distance above the base (1.1), wherein on at least a side of the base (1.1) a single beam (1.5, 1.6) for tools and/or accessories is mounted protruding vertically from the base,
**characterised in that**
cladding surfaces (1.4, 1.7) with means (30) for the holding of tools and/or accessories are provided between two rod-shaped single beams (1.5, 1.6) on opposite sides,
and that at the base (1.1) lateral walls (1.8) are provided, which form with the work plate (1.3) a box-shaped construction (1a) for receiving a toolbox (W).

2. Tool carrier according to claim 1, wherein on the rear side a receiving space (1b) for electrically driven tools (10, 13) is provided, in which electrical connections (17, 18) are provided.

3. Tool carrier according to claim 1 or 2, wherein holders (7, 8) for tools and/or accessories are mounted preferably rotatably and displaceably in height at rod-shaped single beams (1.5, 1.6) which extend above the work plate (1.3).

4. Tool carrier according to one of the preceding claims, wherein cable- and line reels (14, 15) for supply lines (14a, 15a) are mounted at the upper section of the single beams (1.5, 1.6) above the work plate (1.3).

5. Tool carrier according to one of the preceding claims, wherein tool holders are mounted on a surface section (2) between the upper ends of the single beams (1.5, 1.6).

6. Tool carrier according to one of the preceding claims, wherein supply lines (14a, 15a) for compressed air and power supply extend between the tool carrier (1) and a wall- or ceiling mounting (24) which are rotatably and swivellably mounted at the wall or at the ceiling of a working space.

7. Tool carrier according to one of the preceding claims, wherein the work plate (1.3) is mounted extendably and/or displaceably in height at the tool carrier (1).

8. Tool carrier according to one of the preceding claims, wherein a vice (9) is mounted at a single beam (1.5, 1.6) on a support means which has a plate (7.2) mounted horizontally at the single beam and a support strut (7.1) extending from the free end of the plate (7.2) at an inclined angle in relation to the single beam (1.5), wherein the plate and the support strut are supported respectively at the single beam by means of a holder (7, 8).

9. Tool carrier according to one of the preceding claims, wherein a preferably rod-shaped lighting means is swivellably and displaceably mounted at the tool carrier.

10. Tool carrier according to one of the preceding claims, wherein compressed air regulators, manometers and suchlike regulating means and monitoring means for compressed air-driven tools are provided preferably at a crossbeam extending at an upper end of the single beams.

## Revendications

1. Porte-outils mobile (1), comprenant
une base (1.1) mobile sur des roulettes (1.2) pour recevoir une boîte à outils (W), et un plan de travail (1.3) monté à une certaine distance au-dessus de la base (1.1), où au moins un côté de la base (1.1) est pourvu d'un support individuel (1.5, 1.6) pour les outils et/ou les accessoires s'étendant verticalement à partir de la base, **caractérisé par le fait que**
des surfaces de revêtement (1.4, 1.7) avec des moyens (30) pour maintenir les outils et/ou les accessoires sont prévues entre deux supports individuels (1.5, 1.6) sur les côtés opposés,
et en ce que des surfaces latérales (1.8) sont prévues sur la base (1.1) qui, avec le plan de travail (1.3), forment une structure en forme de boîte (1a) destinée à accueillir une boîte à outils (W).

2. Porte-outils selon la revendication 1, dans lequel un espace de réception (1b) pour les outils électriques (10, 13) est prévu sur la face arrière, dans lequel des connexions électriques (17, 18) sont prévues.

3. Porte-outils selon les revendications 1 ou 2, dans lequel des supports (7, 8) pour outils et/ou accessoires sont fixés à des supports individuels en forme de tige (1.5, 1.6), qui s'étendent sur le plan de travail (1.3), de préférence de manière rotative et réglable en hauteur.

4. Porte-outils selon l'une des revendications précédentes, dans lequel des enrouleurs de câbles ou de conduites (14, 15) pour les conduites d'alimentation (14a, 15a) sont montés sur la partie supérieure des supports individuels (1.5, 1.6) au-dessus du plan de travail (1.3).

5. Porte-outils selon l'une des revendications précédentes, dans lequel les porte-outils sont montés sur une section de surface (2) entre les extrémités supérieures des supports individuels (1,5, 1,6).

6. Porte-outils selon l'une des revendications précédentes, dans lequel des conduites d'alimentation (14a, 15a) pour l'air comprimé et l'électricité passent entre le porte-outils (1) et un support mural ou plafonnier (24), qui sont montés de manière rotative ou pivotante sur le mur ou sur le plafond d'un espace de travail.

7. Porte-outils selon l'une des revendications précédentes, dans lequel le plan de travail (1.3) est monté sur le porte-outils (1) de manière à être extensible et/ou réglable en hauteur.

8. Porte-outils selon l'une des revendications précédentes, dans lequel un étau (9) est monté sur un support individuel (1.5, 1.6) sur un dispositif de support qui comporte une plaque (7.2) montée horizontalement sur le support individuel et un étai de support (7.1) s'étendant de l'extrémité libre de la plaque (7.2) obliquement au support individuel (1.5), dans lequel la plaque et l'étai de support sont chacun soutenus sur le support individuel par un support (7, 8).

9. Porte-outils selon l'une des revendications précédentes, dans lequel un dispositif d'éclairage, de préférence en forme de tige, est fixé au porte-outils de manière pivotante et réglable.

10. Porte-outils selon l'une des revendications précédentes, dans lequel des régulateurs d'air comprimé, manomètres et dispositifs de réglage ou de surveillance similaires pour des outils fonctionnant à l'air comprimé sont de préférence placés sur une traverse s'étendant à l'extrémité supérieure des supports individuels.
